# EUROPÄISCHE PATENTSCHRIFT

(11) **EP 1 077 300 B1**
(45) Veröffentlichungstag und Bekanntmachung des Hinweises auf die Patenterteilung: **16.06.2004**
(21) Anmeldenummer: 00116327.8
(22) Anmeldetag: 27.07.2000
(51) Int. Cl.: E05B 17/00

(54) **Schloss mit Zylinderschutz**
Lock with cylinder protection
Verrou avec dispostif de protection du cylindre

(30) Priorität: 19.08.1999 DE 19939261
(43) Veröffentlichungstag der Anmeldung: 21.02.2001
(73) Patentinhaber: ABUS August Bremicker Söhne KG, 58300 Wetter-Volmarstein (DE)
(72) Erfinder:
(74) Vertreter: Manitz, Finsterwald & Partner

(56) Entgegenhaltungen:
- EP-A- 0 647 752
- EP-A- 0 724 055
- DE-A- 3 731 880
- DE-U- 29 803 955
- GB-A- 414 854
- US-A- 1 408 477
- US-A- 4 312 201
- US-A- 4 679 420
- US-A- 4 918 950
- US-A- 5 010 745
- US-A- 5 722 273

## Beschreibung

Die vorliegende Erfindung betrifft ein Schloß gemäß dem Oberbegriff des Anspruchs 1, insbesondere ein nachrüstbares Schloß für Türen, Fenster oder dergleichen, mit einem Schließzylinder zur Betätigung eines Schloßriegels.

In der US-A-5 722 273 ist ein Türschloss mit einem Zylindergehäuse beschrieben, in dem ein Schließzylinder zum Betätigen eines Riegels untergebracht ist. Die Mantelfläche des Zylindergehäuses ist von einem Schutzteil umgeben, in dem eine zentral angeordnete, axial verlaufende Durchgangsöffnung zum Aufnehmen des Zylindergehäuses vorgesehen ist. Das Schutzteil ist nicht fest mit dem Zylindergehäuse verbunden, sondern wird im zusammengebauten Zustand durch das Zylindergehäuse lediglich an z.B. ein Türblatt gedrückt und somit fixiert.

Die US-A-4 679 420 offenbart einen Türknauf mit einem hohlzylindrischen Rohransatz in den ein Schaft einsteckbar ist, in dem eine Schließvorrichtung vorgesehen sein kann. Der Rohransatz ist mittels einer Feder/Nut-Verbindung am Schaft befestigbar. Ferner weist der Türknauf eine zentral angeordnete Schlüsselöffnung auf.

Bei einer Schließvorrichtung kommt dem Schließzylinder im Hinblick auf die Einbruchsicherheit regelmäßig eine besondere Bedeutung zu. Um ein Schloß vor unbefugtem Eingriff zu schützen, muß dieses deshalb mit einer Vorrichtung zum Schutz des Schließzylinders, einem Zylinderschutz ausgestattet sein. Es ist beispielsweise bekannt, zur Sicherung des Schließzylinders auf der Türaußenseite eine separate Schutzplatte vorzusehen und diese mit dem Grundkörper des Schlosses durch die Tür hindurch zu verschrauben. Solche Schutzvorrichtungen haben jedoch den Nachteil, daß sie hinsichtlich Konstruktion, Fertigung und Montage aufwendig sind und daß die auf der Türaußenseite angebrachten Schutzplatten ausgehebelt und entfernt werden können, so daß der Schließzylinder schutzlos freiliegt.

Die US-A-4 918 950 offenbart ein Schloß gemäß dem Oberbegriff des Anspruchs 1.

In der US-A-1 408 477 ist ein Schloß beschrieben, dessen Schließzylinder in einer Hülse untergebracht ist. Die Hülse weist ein Außengewinde auf, auf das eine Schutzkappe mit einem entsprechend ausgebildeten Innengewinde aufgeschraubt werden kann. In der Stirnseite der Schutzkappe ist eine Schlüsselöffnung vorgesehen. Diese wird zumindest teilweise durch eine Scheibe abgedeckt, die eine Aussparung für einen einzuführenden Schlüssel aufweist.

Die EP-A1-0 724 055 lehrt ein Schloß mit einem in einem Gehäuse untergebrachten Schließzylinder. Das Gehäuse ist von einer Hülse mit einem Außengewinde umgeben, auf die eine Panzerrosette aufgeschraubt werden kann. Im Zentrum der Panzerrosette ist eine Zylinderbohrung angeordnet, in welche ein Panzerrotor mit einem Durchlass zum Durchführen eines Schlüssels angeordnet ist. An dem gegen den Schließzylinder gerichteten hinteren Ende des Panzerrotors ist eine zusätzliche Abdeckscheibe aus hartem Material eingebaut, die ebenfalls einen Schlüsseldurchlass aufweist.

In der US-A-5 010 745 ist ein Schloß mit einem in einem Gehäuse untergebrachten Schließzylinder offenbart. Eine topfartige Schutzkappe wird mittels eines Gewinderinges mit dem Gehäuse verschraubt. In der Stirnseite der Schutzkappe ist eine Schlüsselöffnung vorgesehen, die durch eine Schutzscheibe abgedeckt ist. Die Schutzscheibe weist eine Aussparung zur Durchführung eines Schlüssels auf.

Die Druckschrift GB-A-414 854 beschreibt ein Schloss mit einem Schließzylinder, einem Zylindergehäuse, einem Schutztopf und einer Ziehschutzscheibe. An seinem freien Rand weist der Schutztopf drei radial nach innen ragende Vorsprünge auf, die zur Befestigung des Schutztopfes an dem Zylindergehäuse in entsprechend an der Rückseite des Zylindergehäuses vorgesehene Aussparungen eingreifen und das Zylindergehäuse im montierten Zustand hintergreifen.

Die Druckschrift DE-U-298 03 955 offenbart ebenfalls ein Schloss mit einem Schließzylinder, einem Zylindergehäuse, einem Schutztopf und einer Ziehschutzscheibe. Das Zylindergehäuse weist einen länglichen Querschnittschnitt auf. Der Querschnitt des Schutztopfes ist ebenfalls länglich und an den Querschnitt des Zylindergehäuses angepasst. Zur Befestigung des Schutztopfes an dem Zylindergehäuse hintergreift der freie Rand des Schutztopfes das Zylindergehäuse an dessen Rückseite.

Es ist ein Ziel der vorliegenden Erfindung, ein Schloß mit einem Zylinderschutz bereitzustellen, der ein höheres Maß an Sicherheit vor unbefugtem Eingriff gewährleistet, so daß der Schließzylinder insbesondere gegen ein Ziehen oder Verdrehen von außen geschützt ist. Eine weitere Aufgabe der Erfindung besteht darin, ein Schloß mit Zylinderschutz vorzuschlagen, das eine kompakte Form aufweist, aus möglichst wenigen Teilen besteht und damit leicht zu montieren sowie kostengünstig herzustellen ist.

Die Lösung dieser Aufgaben erfolgt durch ein Schloß mit den im Anspruch 1 spezifizierten Merkmalen.

Ein solches Schloß mit einem Zylinderschutz gemäß der vorliegenden Erfindung hat den Vorteil, daß der Schutztopf einen direkten Zugriff von der Türaußenseite her auf den Schließzylinder verhindert und dabei keine Angriffsfläche zum Abheben oder Entfernen des Schutztopfes bietet. Dadurch wird ein höheres Maß an Sicherheit gegen gewaltsame Eingriffe, insbesondere gegen ein Ziehen oder Verdrehen des Schließzylinders erreicht. Darüberhinaus besteht das Schloß gemäß der Erfindung aus verhältnismäßig wenigen Teilen, die noch dazu vor der Montage zusammengesetzt und als eine Baugruppe mit einer kompakten Form installiert werden können. Dadurch ist das Schloß leicht zu montieren und kostengünstig herzustellen.

Die Einbruchsicherheit des erfindungsgemäßen Schlosses wird noch weiter gesteigert, indem die im Schutztopf vorgesehene Schlüsselöffnung für den in den Schließzylinder einzuführenden Schlüssel durch eine Ziehschutzscheibe zumindest teilweise abgedeckt ist, wobei die Ziehschutzscheibe eine Aussparung für den in den Schließzylinder einzuführenden Schlüssel aufweist. Durch die Ziehschutzscheibe ist das Einführen von Aufbruchwerkzeugen in den Schließzylinder erschwert.

Durch die Verdrehbarkeit des Schutztopfes gegenüber dem Zylindergehäuse wird vermieden, dass bei einem Verdrehen des Schutztopfes mittels eines Aufbruchswerkzeuges auch der Schließzylinder mitgedreht wird. Dies trägt zu einer weiteren Erhöhung der Einbruchssicherheit des erfindungsgemäßen Schlosses bei.

Am Zylindergehäuse ist ein Haltebund vorgesehen. Der Haltebund am Zylindergehäuse kann die Form einer Umfangsnut haben, in die der auf das Zylindergehäuse aufzustekkende Schutztopf zumindest bereichsweise eingedrückt wird. Auf diese Weise ist der Schutztopf zumindest teilweise über das Zylindergehäuse gestülpt, wobei er über eingedrückte Vertiefungen in den Haltebund eingreift und so mit dem Zylindergehäuse fest verbunden ist.

Das Eindrücken des Schutztopfes geschieht zumindest an einer Stelle, bevorzugt jeweils an vier diametral gegenüberliegenden Stellen. Daneben ist es auch möglich, eine kontinuierlich umlaufende Kante in den Schutztopf einzudrücken, die in den Haltebund am Zylindergehäuse eingreift. Alternativ kann der freie umlaufende Rand des Schutztopfes vorzugsweise kontinuierlich umlaufend nach innen umgebördelt werden, um in den Haltebund einzugreifen. Dadurch ist der Schutztopf besonders gut, aber dennoch auf einfache Weise am Zylindergehäuse fixiert und gegen ein Abhebeln und Abziehen gesichert.

Vorteilhafte Ausführungsformen der Erfindung sind in der Beschreibung, der Zeichnung sowie in den Unteransprüchen angegeben.

Der Schutztopf kann derart gestaltet sein, daß die Vertiefungen bzw. die kontinuierlich umlaufende Kante im Schutztopf über ein radial von außen einwirkendes Werkzeug einbringbar sind. Dabei werden der Schutztopf und das Zylindergehäuse vorzugsweise vor dem Eindrückvorgang lackiert, wobei Lackabplatzungen an den Preßstellen auf dem Schutztopf nach dem Eindrückvorgang ausgebessert werden können.

Es ist von Vorteil, wenn das Zylindergehäuse und der Schutztopf eine im wesentlichen zylindrische Form aufweisen.

Die Schlüsselöffnung kann exzentrisch in der Stirnseite des Schutztopfes angeordnet sein.

Aufgrund der exzentrischen Anordnung der Schlüsselöffnung im Schutztopf ist eine rotatorische Ausrichtung zwischen Schutztopf und Zylindergehäuse erforderlich. Um die richtige Positionierung zu erreichen, ist am Zylindergehäuse oder am Schutztopf mindestens ein Positionierungssteg vorgesehen, der in eine entsprechende Aussparung in dem jeweils anderen Teil eingreift, um den Schutztopf bezüglich des Zylindergehäuses rotatorisch auszurichten und eine relative Drehbewegung zu verhindern. Das heißt, daß entweder das Zylindergehäuse mit einem oder mehreren Positionierungsstegen versehen ist und der Schutztopf eine entsprechende Aussparung aufweist oder der Schutztopf mit einem oder mehreren Positionierungsstegen versehen ist und das Zylindergehäuse eine entsprechende Aussparung aufweist; es ist auch eine Kombination der beiden Fälle möglich. Diese Positionierungsstege stellen eine einwandfreie Montage des Schlosses sicher und erleichtern somit das Zusammensetzen seiner Bauteile.

Ein besonderer Vorteil ergibt sich, wenn der oder die Positionierungsstege derart ausgestaltet sind, daß sie bei einer Belastung des Schutztopfes durch ein bestimmtes Drehmoment nachgeben oder abbrechen und somit eine Drehbewegung des Schutztopfes bezüglich des Zylindergehäuses zulassen. Dadurch sind die Positionierungsstege praktisch als Sollbruchstellen ausgelegt, um zu vermeiden, daß bei einem Verdrehen des Schutztopfes mittels eines Aufbruchwerkzeuges auch der Schließzylinder mitgedreht wird. Der Schutztopf kann dann frei gegenüber dem Zylindergehäuse verdreht werden und übt auf den Schließzylinder kein nennenswertes Drehmoment mehr aus.

Die Ziehschutzscheibe ist vorzugsweise drehbar gelagert. Die Ziehschutzscheibe erschwert das Einführen von Aufbruchwerkzeugen in den Schließzylinder und ist aufgrund seiner drehbaren Lagerung nur schwer mit einem Bohrwerkzeug zu überwinden.

Um die Herstellungskosten gering zu halten, kann das Zylindergehäuse im Druckguß-Verfahren aus einem leicht zu bearbeitenden Metall, insbesondere aus Zink-Druckguß oder aus Kunststoff gefertigt sein. Da die Lagerplatte nicht für große Belastungen ausgelegt sein muß, kann auch sie bevorzugt aus Zink-Druckguß oder aus Kunststoff gefertigt werden. Dagegen ist es von Vorteil, wenn der Schutztopf und die Ziehschutzscheibe als exponierte und damit sicherheitsrelevante Teile aus besonders widerstandsfähigem Material, bevorzugt aus oberflächengehärtetem Metall gefertigt sind. Dabei sollte der Schutztopf nicht durchgehärtet sein, da sonst das bereichsweise Eindrücken des Schutztopfes zur Erzeugung der Vertiefungen erschwert würde.

Um das Schloß gemäß der vorliegenden Erfindung auf ebenso einfache wie kostengünstige Weise beispielsweise an einem Türblatt zu installieren, kann das Zylindergehäuse mit dem daran befestigten Schutztopf in eine vorbereitete Bohrung im Türblatt von der einen Seite eingeführt werden und anschließend wird von der anderen Seite eine Rosette über den Schutztopf und das Zylindergehäuse übergeschoben. Die Rosette hat einen Schaft, mit dem sie stufenlos über den Schutztopf und das Zylindergehäuse übergestreift werden kann, so daß sie auf unterschiedliche Türmaße einstellbar ist.

Das Zylindergehäuse und/oder der Schutztopf weist vorzugsweise mindestens eine Haltekralle auf, durch welche die über den Schutztopf gestülpte Rosette gehalten wird. Dabei ist es von Vorteil, wenn das Zylindergehäuse gleichmäßig um seinen Umfang verteilt mit einer Anzahl von Haltekrallen für die Rosette versehen ist. Zusätzlich kann die Rosette auf der Innenseite des Schaftes mit in Umfangsrichtung verlaufenden Vertiefungen oder Riffelungen versehen sein, um in Zusammenwirkung mit den Haltekrallen eine gestufte Verschiebung der Rosette auf dem Zylindergehäuse bzw. auf dem Schutztopf zu bewirken. Auf diese Weise sind keine weiteren Befestigungsmittel mehr für die Rosette erforderlich, die den optischen Eindruck von außen stören könnten.

Durch die Vorsehung der Haltekrallen wird auch erreicht, daß zwischen der Rosette und dem Zylindergehäuse keine exakte Passung erforderlich ist. Deshalb kann die Herstellung des Zylindergehäuses und des Schutztopfes mit größeren Toleranzen erfolgen, was sich auf die Herstellungskosten günstig auswirkt. Da die Rosette keinen starken Belastungen ausgesetzt wird und keine sicherheitsrelevante Funktion erfüllt, kann sie aus einem Kunststoff gefertigt sein, der vorzugsweise ein metallisches Aussehen aufweist.

Nachfolgend wird eine bevorzugte Ausführungsform eines Schlosses mit Zylinderschutz gemäß der vorliegenden Erfindung rein beispielhaft und unter Bezugnahme auf die beigefügten Zeichnungen beschrieben. Dabei zeigen:
- Fig. 1: eine Explosionsdarstellung mit den einzelnen Bauteilen einer Ausführungsform eines Schlosses gemäß der Erfindung;
- Fig. 2: eine perspektivische Ansicht von unten auf ein Panzerriegelschloß, in dem ein Zylinderschutz gemäß der vorliegenden Erfindung eingesetzt ist; und
- Fig. 3: eine perspektivische Ansicht von oben auf das Panzerriegelschloß von Fig. 2.

In Fig. 1 ist eine Ausführungsform eines Schlosses gemäß der vorliegenden Erfindung mit seinen einzelnen Bauteilen in einer Explosionsansicht dargestellt. Wie in Fig. 1 zu erkennen ist, umfaßt das Schloß gemäß der Erfindung ein Zylindergehäuse 1 mit einer im wesentlichen zylindrischen Form, das eine axial durchgehende Öffnung 18 zur Aufnahme eines in Fig. 1 nicht dargestellten Schließzylinders aufweist. Am Zylindergehäuse 1 sind eine umlaufende Umfangsnut als Haltebund 2 und axial angeordnete Positionierungsstege 8 ausgebildet.

Auf das Zylindergehäuse 1 wird ein Schutztopf 5 ebenfalls von im wesentlichen zylindrischer Form aufgesetzt, so daß er das Zylindergehäuse 1 zumindest teilweise umgibt. Am freien Rand des Schutztopfes 5 ist eine Aussparung 6 vorgesehen, in welche die Positionierungstege 8 am Zylindergehäuse 1 eingreifen, um den Schutztopf 5 gegenüber dem Zylindergehäuse 1 in einer bestimmten Position rotatorisch auszurichten. Diese Ausrichtung ist erforderlich, da der Schutztopf 5 in seiner Stirnseite für den in den Schließzylinder 1 einzuführenden Schlüssel eine exzentrisch angeordnete - in der Zeichnung nicht dargestellte - Schlüsselöffnung aufweist, die mit der Lage des Schließzylinders im Zylindergehäuse 1 in Deckung gebracht werden muß.

Sobald der Schutztopf 5 auf das Zylindergehäuse 1 aufgesetzt ist, wird der Schutztopf 5 nahe seines freien Endes zumindest bereichsweise eingedrückt. Auf diese Weise werden Vertiefungen 7 geschaffen, die in den Haltebund 2 eingreifen und somit den Schutztopf 5 am Zylindergehäuse 1 fixieren. Dabei erfolgt das Eindrücken des Schutztopfes 5 beispielsweise über ein radial von außen einwirkendes Werkzeug bevorzugt an vier diametral gegenüberliegenden Stellen 7. Daneben ist es auch möglich, eine kontinuierlich umlaufende Kante in den Schutztopf 5 einzudrücken, die in den Haltebund 2 am Zylindergehäuse 1 eingreift. Alternativ kann dazu auch der freie umlaufende Rand des Schutztopfes 5 vorzugsweise durchgehend nach innen umgebördelt werden, um in den Haltebund 2 einzugreifen.

Die in die Aussparung 6 am Schutztopf 5 eingreifenden Positionierungsstege 8 sind vorzugsweise derart ausgestaltet, daß sie bei einer bestimmten Drehbelastung des Schutztopfes 5 nachgeben oder abbrechen und somit aufgrund der im wesentlichen zylindrischen Form des Schutztopfes 5 bezüglich des Zylindergehäuses 1 eine Drehbewegung der beiden Teile 1, 5 relativ zueinander zulassen.

Bei einer weiteren bevorzugten Ausführungsform des Schlosses gemäß der Erfindung ist die im Schutztopf 5 vorgesehene Schlüsselöffnung durch eine Ziehschutzscheibe 4 zumindest teilweise abgedeckt, die von einer Lagerplatte 3 in ihrer Position gehalten wird. Dazu wird die Ziehschutzscheibe 4 zusammen mit der Lagerplatte 3 in den Schutztopf 5 eingebracht, bevor dieser auf dem Zylindergehäuse 1 angeordnet wird. Die Ziehschutzscheibe 4 weist eine Aussparung 17 für den in den Schließzylinder einzuführenden Schlüssel auf und ist vorzugsweise drehbar in der Lagerplatte 3 gelagert. Dadurch erschwert die Ziehschutzscheibe 4 das Einführen von Aufbruchwerkzeugen in den Schließzylinder und kann aufgrund seiner drehbaren Lagerung nur schwer von einem Bohrer durchdrungen werden.

Zur Installation des erfindungsgemäßen Schlosses beispielsweise in bzw. an einem Türblatt, kann über das Zylindergehäuse 1 mit dem daran angebrachten Schutztopf 5 eine Rosette 10 übergestülpt werden. Die Rosette 10 wird durch Haltekrallen 9 gehalten, die am Zylindergehäuse 1 vorzugsweise gleichmäßig um den gesamten Umfang verteilt vorgesehen sind. Wahlweise können die Haltekrallen 9 auch am Schutztopf 5 vorgesehen sein. Durch die Fixierung der Rosette 10 über Haltekrallen 9 ist eine exakte Passung zwischen der Rosette 10 und dem Zylindergehäuse 1 nicht mehr erforderlich, so daß die Herstellung des Zylindergehäuses 1 und des Schutztopfes 5 mit größeren Toleranzen erfolgen kann.

Die Rosette 10 wird keinen besonderen Belastungen ausgesetzt und kann daher aus einem Kunststoff gefertigt sein, der vorzugsweise ein metallisches Aussehen aufweist. Dagegen erfüllt der Schutztopf 5 und die Ziehschutzscheibe 4 eine sicherheitsrelevante Funktion und sind deshalb vorteilhafterweise aus besonders widerstandsfähigem Material, bevorzugt aus oberflächengehärtetem Metall gefertigt. Der Schutztopf 5 sollte nicht vollständig durchgehärtet sein, da dann das bereichsweise Verformen erschwert wäre. Das Zylindergehäuse 1 und die Lagerplatte 3 können aus kostengünstigem Zink-Druckguß oder aus Kunststoff gefertigt sein.

Bei dem in den Fig. 2 und 3 dargestellten Anwendungsbeispiel für ein Schloß gemäß der Erfindung handelt es sich um ein Panzerriegelschloß, das an Türen oder Toren nachträglich angebracht werden kann. Fig. 2 zeigt eine perspektivische Ansicht von unten auf ein solches Panzerriegelschloß, in dem ein Schloß gemäß der vorliegenden Erfindung eingesetzt ist. Fig. 2 zeigt die Rückseite des Panzerriegelschlosses, die der zu sichernden Seite der Tür zugewandt ist. Fig. 3 ist eine perspektivische Ansicht von oben auf das Panzerriegelschloß von Fig. 2 und zeigt somit die nach der Montage sichtbare Seite des Panzerriegelschlosses. In den Fig. 2 und 3 ist zu erkennen, daß das Zylindergehäuse 1 und der Schutztopf 5 im installierten Zustand mit der übergestülpten Rosette 10 in einer vorbereiteten Bohrung im Türblatt (nicht dargestellt) untergebracht sind. Im dargestellten Ausführungsbeispiel ist ein Schlüssel 14 von der zu sichernden äußeren Seite der Türe in den Schließzylinder eingesteckt. Durch den Schlüssel 14 wird der Schließzylinder 15 betätigt, der zwei gegenüberliegende Schloßriegel 11 antreibt. Beim Schließvorgang werden die Schloßriegel 11 jeweils seitlich durch Riegelaufnahmen 12 bewegt, die über Befestigungsmittel 13 am Türrahmen, an der Zarge oder an der Wand befestigt sind.

Obwohl es sich bei dem in der Zeichnung dargestellten Ausführungsbeispiel um ein Panzerriegelschloß handelt, ist das Prinzip des Zylinderschutzes gemäß der Erfindung ohne weiteres auch auf andersartige Schließvorrichtungen, wie z.B. Einbauschlösser, anwendbar.

### Liste der Bezugszeichen

- 1: Zylindergehäuse
- 2: Haltebund
- 3: Lagerplatte
- 4: Ziehschutzscheibe
- 5: Schutztopf
- 6: Aussparung am Schutztopf
- 7: Vertiefungen/Preßstellen am Schutztopf
- 8: Positionierungsstege
- 9: Haltekrallen für Rosette
- 10: Rosette
- 11: Schloßriegel
- 12: Riegelaufnahme
- 13: Befestigungsmittel
- 14: Schlüssel
- 15: Schließzylinder
- 16: Aussparung in der Lagerplatte
- 17: Aussparung in der Ziehschutzscheibe
- 18: Aufnahme für den Schließzylinder im Zylindergehäuse

## Patentansprüche

1. Schloß, insbesondere nachrüstbares Schloß für Türen, Fenster oder dergleichen, mit einem Schließzylinder (15) zur Betätigung eines Schloßriegels (11), wobei
der Schließzylinder (15) in einem Zylindergehäuse (1) untergebracht ist und am Zylindergehäuse (1) ein Schutztopf (5) befestigt ist, der das Zylindergehäuse (1) mit Ausnahme einer Schlüsselöffnung für einen in den Schließzylinder (15) einzuführenden Schlüssel (14) zumindest teilweise umgibt, wobei die im Schutztopf (5) vorgesehene Schlüsselöffnung in der Stirnseite des Schutztopfes (5) angeordnet ist und durch eine Ziehschutzscheibe (4) zumindest teilweise abgedeckt wird, wobei die Ziehschutzscheibe (4) eine Aussparung (17) für den in den Schließzylinder .(15) einzuführenden Schlüssel (14) aufweist,
**dadurch gekennzeichnet,**
**daß** der Schutztopf (5) über zumindest eine Vertiefung (7) oder über eine kontinuierlich umlaufende Kante oder über einen zumindest teilweise nach innen gebogenen freien Rand des Schutztopfes (5) derart in einen am Zylindergehäuse (1) vorgesehenen Haltebund (2) eingreift, dass der Schutztopf (5) am Zylindergehäuse (1) fixiert ist und eine Verdrehung des Schutztopfes (5) bezüglich des Zylindergehäuses (1) möglich ist.

2. Schloß nach Anspruch 1,
**dadurch gekennzeichnet,**
**daß** der Schutztopf (5) über vier diametral gegenüberliegende Vertiefungen (7) in den Haltebund (2) eingreift.

3. Schloß nach Anspruch 1,
**dadurch gekennzeichnet,**
**daß** der freie Rand des Schutztopfes (5) kontinuierlich umlaufend nach innen gebogen ist.

4. Schloß nach einem der Ansprüche 1 bis 3,
**dadurch gekennzeichnet,**
**daß** die Vertiefungen (7) bzw. die kontinuierlich umlaufende Kante im Schutztopf (5) über ein radial von außen einwirkendes Werkzeug einbringbar sind.

5. Schloß nach einem der vorangehenden Ansprüche,
**dadurch gekennzeichnet,**
**daß** das Zylindergehäuse (1) und der Schutztopf (5) eine im wesentlichen zylindrische Form aufweisen.

6. Schloß nach einem der vorangehenden Ansprüche,
**dadurch gekennzeichnet,**
**daß** am Zylindergehäuse (1) oder am Schutztopf (5) mindestens ein Positionierungssteg (8) vorgesehen ist, der in eine entsprechende Aussparung (6) in dem jeweils anderen Teil (1, 5) eingreift, um den Schutztopf (5) bezüglich des Zylindergehäuses (1) rotatorisch auszurichten.

7. Schloß nach Anspruch 6,
**dadurch gekennzeichnet,**
**daß** der Positionierungssteg (8) im Zylindergehäuse (1) derart ausgestaltet ist, daß er bei einer bestimmten Drehbelastung des Schutztopfes (5) nachgibt oder abbricht und somit eine Drehbewegung des Schutztopfes (5) bezüglich des Zylindergehäuses (1) zuläßt.

8. Schloß nach einem der vorangehenden Ansprüche,
**dadurch gekennzeichnet,**
**daß** die im Schutztopf (5) vorgesehene Schlüsselöffnung für den in den Schließzylinder (15) einzuführenden Schlüssel (14) exzentrisch in der Stirnseite des Schutztopfes (5) angeordnet ist.

9. Schloß nach einem der vorangehenden Ansprüche,
**dadurch gekennzeichnet,**
**daß** die Ziehschutzscheibe (4) drehbar gelagert ist.

10. Schloß nach einem der vorangehenden Ansprüche,
**dadurch gekennzeichnet,**
**daß** die Ziehschutzscheibe (4) in der Schlüsselöffnung im Schutztopf (5) durch eine in den Schutztopf (5) eingelegte Lagerplatte (3) in Position gehalten wird.

11. Schloß nach einem der vorangehenden Ansprüche,
**dadurch gekennzeichnet,**
**daß** das Zylindergehäuse (1) und/oder die Lagerplatte (5) aus Metall, insbesondere aus Zink-Druckguß oder aus Kunststoff gefertigt sind/ist.

12. Schloß nach einem der vorangehenden Ansprüche,
**dadurch gekennzeichnet,**
**daß** der Schutztopf (5) und/oder die Ziehschutzscheibe (4) aus besonders widerstandsfähigem Material, insbesondere aus oberflächengehärtetem Metall gefertigt sind/ist.

13. Schloß nach einem der vorangehenden Ansprüche,
**gekennzeichnet durch,**
eine Rosette (10), die über den Schutztopf (5) und/oder das Zylindergehäuse ( 1 ) stufenlos überschiebbar ist.

14. Schloß nach einem der vorangehenden Ansprüche,
**dadurch gekennzeichnet,**
**daß** das Zylindergehäuse (1) und/oder der Schutztopf (5) mindestens eine Haltekralle (9) aufweist, durch welche die über den Schutztopf (5) gestülpte Rosette (10) gehalten wird.

15. Schloß nach Anspruch 14,
**dadurch gekennzeichnet,**
**daß** die Rosette auf seiner Innenseite mit in Umfangsrichtung verlaufenden Riffelungen versehen ist, die in Zusammenwirkung mit den Haltekrallen (9) eine gestufte Verschiebung der Rosette (10) auf dem Zylindergehäuse (1) bzw. auf dem Schutztopf (5) bewirken.

16. Schloß nach eine der Ansprüche 13 bis 15,
**dadurch gekennzeichnet,**
**daß** die Rosette (10) aus einem Kunststoff gefertigt ist, der vorzugsweise ein metallisches Aussehen aufweist.

## Claims

1. A lock, in particular a lock which can be retrofitted for doors, windows or the like, comprising a lock cylinder (15) for the actuation of a lock bolt (11), wherein the lock cylinder (15) is accommodated in a cylinder housing (1) and a protective pot (5) is secured to the cylinder housing (1) and at least partly surrounds the cylinder housing (1) with the exception of a key opening for a key (14) to be introduced into the lock cylinder (15), with the key opening provided in the protective pot (5) being arranged in the end face of the protective pot (5) and being at least partly covered by a removal protection washer (4), with the removal protection washer (4) having a cut-out (17) for the key (14) to be introduced into the lock cylinder (15), **characterised in that** the protective pot (5) engages into a holding collar (2) provided at the cylinder housing (1) via at least one recess (7) or via a continuous peripheral edge or via an at least partly inwardly bent free rim of the protective pot (5) such that the protective pot (5) is fixed to the cylinder housing (1) and a rotation of the protective pot (5) is possible with respect to the cylinder housing (1).

2. A lock in accordance with claim 1, **characterised in that** the protective pot (5) engages into the holding collar (2) via four diametrically opposed recesses.

3. A lock in accordance with claim 1, **characterised in that** the free rim of the protective pot (5) is bent inwardly continuously peripherally.

4. A lock in accordance with any one of claims 1 to 3, **characterised in that** the recesses (7) or the continuous peripheral edge in the protective pot (5) can be introduced via a tool acting radially from the outside.

5. A lock in accordance with any one of the preceding claims, **characterised in that** the cylinder housing (1) and the protective pot (5) have a substantially cylindrical shape.

6. A lock in accordance with any one of the preceding claims, **characterised in that** at least one positioning web (8) is provided at the cylinder housing (1) or at the protective pot (5) and engages into an appropriate cut-out (6) in the respective other part (1, 5) to align the protective pot (5) rotationally with respect to the cylinder housing (1).

7. A lock in accordance with claim 6, **characterised in that** the positioning web (8) in the cylinder housing (1) is designed such that it yields or breaks off on a specific rotational load of the protective pot (5) and thus permits a rotational movement of the protective pot (5) with respect to the cylinder housing (1).

8. A lock in accordance with any one of the preceding claims, **characterised in that** the key opening provided in the protective pot (5) for the key to be introduced into the lock cylinder (15) is arranged eccentrically in the end face of the protective pot (5).

9. A lock in accordance with any one of the preceding claims, **characterised in that** the removal protection washer (4) is rotatably supported.

10. A lock in accordance with any one of the preceding claims, **characterised in that** the removal protection washer (4) is held in position in the key opening in the protective pot (5) by a support plate (3) inserted into the protective pot (5).

11. A lock in accordance with any one of the preceding claims, **characterised in that** the cylinder housing (1) and/or the support plate (5) is/ are made of metal, in particular of die cast zinc or of plastic.

12. A lock in accordance with any one of the preceding claims, **characterised in that** the protective pot (5) and/or the removal protection washer (4) is/are made of particularly resistant material, in particular of a surface hardened metal.

13. , A lock in accordance with any one of the preceding claims, **characterised by** a rose (10) which can be pushed continuously adjustably over the protective pot (5) and/or over the cylinder housing (1).

14. A lock in accordance with any one of the preceding claims, **characterised in that** the cylinder housing (1) and/or the protective pot (5) has/have at least one holding claw (9) by which the rose (10) pushed over the protective pot (5) is held.

15. A lock in accordance with claim 14, **characterised in that** the rose is provided with grooves on its inner side which extend in the peripheral direction and which, in cooperation with the holding claws (9), bring about a stepped displacement of the rose (10) on the cylinder housing (1) or on the protective cup (5).

16. A lock in accordance with any one of claims 13 to 15, **characterised in that** the rose (10) is made of a plastic which preferably has a metallic appearance.

## Revendications

1. Serrure, en particulier serrure à monter a posteriori sur des portes, des fenêtres ou similaires, comportant un cylindre de fermeture (15) pour actionner un pêne (11), dans lequel le cylindre (15) est logé dans un boîtier cylindrique (1) et un capuchon de protection (5) est fixé sur le boîtier cylindrique (1), qui entoure au moins partiellement le boîtier cylindrique (1), exception faite d'une ouverture à clé destinée à introduire une clé (14) dans le cylindre (15), l'ouverture à clé prévue dans le capuchon de protection (5) étant ménagée dans la face frontale du capuchon de protection (5) et étant recouverte au moins partiellement par un disque anti-extraction (4), le disque anti-extraction (4) présentant une échancrure (17) pour la clé (14) à introduire dans le cylindre (15),
**caractérisée en ce que**
le capuchon de protection (5) s'engage dans un collier de retenue (2) prévu sur le boîtier cylindrique (1), via au moins un renfoncement (7) ou via une arête périphérique continue ou via un bord libre plié au moins partiellement vers l'intérieur du capuchon de protection (5), de telle sorte que le capuchon de protection (5) est fixé sur le boîtier cylindrique (1) et qu'une rotation du capuchon de protection (5) par rapport au boîtier cylindrique (1) est possible.

2. Serrure selon la revendication 1, **caractérisée en ce que** le capuchon de protection (5) s'engage dans le collier de retenue (2) par quatre renfoncements (7) diamétralement opposés.

3. Serrure selon la revendication 1, **caractérisée en ce que** le bord libre du capuchon de protection (5) est plié vers l'intérieur en continu sur la périphérie.

4. Serrure selon l'une des revendications 1 à 3, **caractérisée en ce que** les renfoncements (7) ou l'arête périphérique continue dans le capuchon de protection (5) peuvent être réalisés par un outil agissant radialement depuis l'extérieur.

5. Serrure selon l'une des revendications précédentes, **caractérisée en ce que** le boîtier cylindrique (1) et le capuchon de protection (5) présentent une forme sensiblement cylindrique.

6. Serrure selon l'une des revendications précédentes, **caractérisée en ce qu'**il est prévu sur le boîtier cylindrique (1) ou sur le capuchon de protection (5) au moins une barrette de positionnement (8) qui s'engage dans une échancrure correspondante (6) dans l'autre pièce respective (1, 5), afin d'orienter en rotation le capuchon de protection (5) par rapport au boîtier cylindrique (1).

7. Serrure selon la revendication 6, **caractérisée en ce que** la barrette de positionnement (8) dans le boîtier cylindrique (1) est réalisée de manière à céder ou à se rompre lors d'une charge en rotation déterminée du capuchon de protection (5) et à permettre ainsi un mouvement de rotation du capuchon de protection (5) par rapport au boîtier cylindrique (1).

8. Serrure selon l'une des revendications précédentes, **caractérisée en ce que** l'ouverture à clé destinée à la clé (14) à introduire dans le cylindre (15) et prévue dans le capuchon de protection (5) est ménagée de façon excentrique dans la face frontale du capuchon de protection (5).

9. Serrure selon l'une des revendications précédentes, **caractérisée en ce que** le disque anti-extraction (4) est monté mobile en rotation.

10. Serrure selon l'une des revendications précédentes, **caractérisée en ce que** le disque anti-extraction (4) est retenu en position dans l'ouverture à clé dans le capuchon de protection (5) par une plaque de montage (3) posée dans le capuchon de protection (5).

11. Serrure selon l'une des revendications précédentes, **caractérisée en ce que** le boîtier cylindrique (1) et/ou la plaque de montage (5) sont fabriqués en métal, en particulier en zinc moulé sous pression ou en matière plastique.

12. Serrure selon l'une des revendications précédentes, **caractérisée en ce que** le capuchon de protection (5) et/ou le disque anti-extraction (4) sont fabriqués en matière particulièrement résistant, en particulier en métal durci en surface.

13. Serrure selon l'une des revendications précédentes, **caractérisée par** un écusson (10) susceptible d'être enfilé en continu sur le capuchon de protection (5) et/ou sur le boîtier cylindrique (1).

14. Serrure selon l'une des revendications précédentes, **caractérisée en ce que** le boîtier cylindrique (1) et/ou le capuchon de protection (5) comprend au moins une griffe de retenue (9) par laquelle l'écusson (10) enfilé sur le capuchon de protection (5) est retenu.

15. Serrure selon la revendication 14, **caractérisée en ce que** sur son côté intérieur l'écusson est pourvu de cannelures qui s'étendent en direction périphérique et qui provoquent, en coopération avec les griffes de retenue (9), une translation étagée de l'écusson (10) sur le boîtier cylindrique (1) ou sur le capuchon de protection (5).

16. Serrure selon l'une des revendications 13 à 15, **caractérisée en ce que** l'écusson (10) est fabriqué en une matière plastique qui présente de préférence un aspect métallisé.
